# EUROPÄISCHE PATENTSCHRIFT

(11) **EP 2 642 888 B1**
(45) Veröffentlichungstag und Bekanntmachung des Hinweises auf die Patenterteilung: **01.05.2019**
(21) Anmeldenummer: 11782153.8
(22) Anmeldetag: 15.11.2011
(51) Int. Cl.: A47B 88/956

(54) **TRAGEINRICHTUNG ZUR FESTLEGUNG EINER FRONTBLENDE**
SUPPORT DEVICE FOR FIXING A FRONT PANEL
DISPOSITIF SUPPORT POUR FIXER UNE FAÇADE AVANT

(30) Priorität: 22.11.2010 DE 102010060720
(43) Veröffentlichungstag der Anmeldung: 02.10.2013
(73) Patentinhaber: Paul Hettich GmbH & Co. KG, 32278 Kirchlengern (DE)
(72) Erfinder: STUFFEL, Andreas, 31675 Bückeburg (DE); HERZOG, Roman, 49080 Osnabrück (DE); LIMBERG, Guido, 32108 Bad Salzuflen (DE); BOEKHOFF, Heiko, 32547 Bad Oeynhausen (DE)
(74) Vertreter: Dantz, Jan Henning
(86) Internationale Anmeldenummer: PCT/EP2011/070132
(87) Internationale Veröffentlichungsnummer: WO 2012/069337

(56) Entgegenhaltungen:
- WO-A1-2010/136228
- DE-A1-102004 041 300
- DE-B3-102004 008 657
- FR-A3- 2 674 734

## Beschreibung

Die vorliegende Erfindung betrifft eine Trageinrichtung zur Festlegung einer Frontblende an den Seitenzargen eines Schubkastens, wobei die Trageinrichtung mit einem Höhenverstellexzenter und einer Seitenverstellschraube zur Justierung der Frontblende ausgestattet ist, wodurch die Seitenverstellschraube innerhalb des Querschnittes des Höhenverstellexzenters parallel zur Drehachse des Höhenverstellexzenters innerhalb der Trageinrichtung angeordnet ist.

Eine Trageinrichtung der vorerwähnten Art ergibt sich aus der nicht vorveröffentlichten WO 2010/136228 A1. Derartige Trageinrichtungen dienen dazu, eine Frontblende justierbar an den Seitenzargen eines Schubkastens festlegen zu können. Derartige Trageinrichtungen werden paarweise an einer Frontblende befestigt und dann in entsprechend gestaltete Aufnahmebereiche der Seitenzargen eines Schubkastens eingesteckt, wodurch zunächst eine Festlegung der Frontblende in Längsrichtung der Zargen erfolgt.

Der vorliegenden Erfindung liegt die Aufgabe zugrunde, eine Trageinrichtung der gattungsgemäßen Art zu schaffen, welche ohne Nachteile bezüglich ihrer funktionellen Anforderungen sowie kompakter Bauweise weiter zu verbessern.

Diese Aufgabe wird erfindungsgemäß dadurch gelöst, dass der Höhenverstellexzenter etwa spulenförmig mit zwei Stirnflanschen und einem dazwischen und exzentrisch hierzu liegenden Kern ausgebildet ist und mit einer Gewindebohrung versehen ist, welche von der Seitenverstellschraube durchtreten ist.

Durch diese Maßnahme wird eine erhebliche Verkleinerung der Trageinrichtung ermöglicht, da die Achsen des Höhenverstellexzenters und der Seitenverstellschraube nahe zusammenliegen.

Bevorzugt ist die Seitenverstellschraube in ihren Lagerbereichen innerhalb der Trageinrichtung mit über den Gewindedurchmesser hinaus geringfügig vorstehenden, zylindrischen Lagerteilen versehen, deren einander zugewandten Stirnflächen die Begrenzungsebenen für die seitliche Verschiebung des Höhenverstellexzenters bilden.

Ist die Seitenverstellschraube bei einer derartigen Konstruktion maximal in eine Verstellrichtung verdreht, gelangt der Höhenverstellexzenter an eine der besagten Stirnflächen, was letztlich zur Folge hat, dass ein Weiterdrehen der Seitenverstellschraube in der gleichen Drehrichtung dazu führt, dass der Höhenverstellexzenter gemeinsam mit der Seitenverstellschraube verdreht wird. Somit ist eine Zerstörung der Trageinrichtung durch "Überdrehen" der Seitenverstellschraube nicht möglich.

Erfindungsgemäß ist der Höhenverstellexzenter etwa spulenförmig mit zwei Stirnflanschen und einem dazwischen und exzentrisch hierzu liegenden Kern ausgebildet und mit einer Gewindebohrung versehen, welche von der Seitenverstellschraube durchtreten ist.

Durch die spulenförmige Gestaltung des Höhenverstellexzenters und die angegebene Festlegung dieses Höhenverstellexzenters auf der Seitenverstellschraube, kann durch eine Verdrehung des Höhenverstellexzenters um die Achse der Seitenverstellschraube, wobei der Höhenverstellexzenter ohne Drehwinkelbegrenzung, also um mehr als 360°, verdreht werden kann, eine Frontblende bezüglich ihrer Höhenlage und durch seitliches Verschieben des Höhenverstellexzenters durch Drehung der Seitenverstellschraube eine seitliche Justierung einer Frontblende herbeigeführt werden.

Beim Erreichen des jeweiligen Endanschlages, d.h. beim Anfahren der Außenfläche des Stirnflansches an den korrespondierenden Ansatz der Seitenverstellschraube, findet beim Weiterdrehen in gleicher Drehrichtung keine Blockierung der Drehbewegung der Seitenverstellschraube statt, da dann ein Sicherungsdrehmoment des Höhenverstellexzenters gegenüber der Trageinrichtung überschritten wird, d.h. dann wird der Höhenverstellexzenter mit gleichem Drehwinkel mit der Seitenverstellschraube verdreht.

Weitere Merkmale der Erfindung sind Gegenstand von Unteransprüchen.

Ein Ausführungsbeispiel der Erfindung ist in den beigefügten Zeichnungen dargestellt und wird im Folgenden näher beschrieben.

Es zeigen:
- Figur 1: eine perspektivische Darstellung eines Möbels mit einem teilweise aus dem Möbelkorpus herausgezogenen und mit einer Frontblende ausgestatteten Schubkasten
- Figur 2: eine Seitenansicht eines aus einer Trageinrichtung und einer Arretiereinheit bestehenden Verbindungsbeschlages zur Festlegung der Frontblende am Schubkasten
- Figur 3: eine perspektivische Explosionsdarstellung einer erfindungsgemäßen Trageinrichtung
- Figur 4: eine perspektivisch dargestellte Ansicht der Trageinrichtung im montierten Zustand
- Figur 5: eine Perspektivdarstellung der Trageinrichtung aus einer gegenüber Figur 4 entgegengesetzt liegenden Blickrichtung
- Figur 6: eine Ansicht in Richtung des Pfeiles VI in Figur 4, unter Weglassung des in Blickrichtung vorne liegenden Schenkels der Trageinrichtung
- Figuren 7a-7c: Ansichten in Richtung des Pfeiles VII in Figur 4 bei verschiedenen Einstellpositionen.

In Figur 1 ist mit dem Bezugszeichen 1 insgesamt ein Möbel bezeichnet, welches mit mehreren, übereinander liegenden Schubkästen 2 ausgestattet ist.

Jeder der Schubkästen 2 weist eine Frontblende 3 auf, die jeweils mit den Seitenzargen 4 in an sich bekannter Weise über Verbindungsbeschläge 5 gemäß Figur 2 verbunden sind. Dabei umfasst jeder Verbindungsbeschlag 5 eine Trageinrichtung 6 und eine Arretiereinheit 7, wobei letztere innerhalb einer Zarge 4 angeordnet ist. Die Trageinrichtung 6, welche Gegenstand vorliegender Erfindung ist, ist an der jeweiligen Frontblende 3 fest montierbar. Hierzu kann die Trageinrichtung 6 mit Einschlagdübeln 8 versehen sein, die an einem Trägerteil 9 angeformt sind und in Sacklochbohrungen einer Frontblende 3 eingeschlagen werden können. Alternativ kann das Tragteil 9 aber auch mit Durchgangsbohrungen für in eine Frontblende 3 einschraubbare Befestigungsschrauben ausgestattet sein.

Weiterhin ist die Trageinrichtung 6 mit einem Höhenverstellexzenter 10 und mit einer Seitenverstellschraube 11 ausgestattet, wobei die besagten Bauteile die Möglichkeit eröffnen, die Frontblende 3 gegenüber dem Schubkasten 2 sowohl in der Höhe wie auch seitlich zu justieren.

Unter besonderer Hinwendung zu den Figuren 3-7 wird im Folgenden der Aufbau und die Funktionsweise der Trageinrichtung 6 insgesamt erläutert.

Wie sich aus diesen Figuren ergibt, wird der Höhenverstellexzenter 10 in einem U-förmigen Gabelstück 12 angeordnet, an dessen Mittelsteg 12a das Tragteil 9 anliegt oder fest mit diesem verbunden ist. Zur Lagerung des Höhenverstellexzenters 10 zwischen den Seitenschenkeln 12b und 12c ist die Seitenverstellschraube 11 vorgesehen, welche eine Gewindebohrung 13 des Höhenverstellexzenters 10 durchtritt.

Die Seitenverstellschraube 11, deren Achse in den Figuren 7a - 7c mit dem Bezugszeichen 30 versehen ist, ist über einen zylindrischen Ansatz 14 unterhalb ihres Kopfes 15 in einer Bohrung 16 des Seitenschenkels 12b und auf der anderen Seite über einen Zylinderstummel 17 eines mit der Seitenverstellschraube 11 vertaumelten und insoweit fest verbundenen Anlaufflansches 18 in einer Bohrung 19 des gegenüberliegenden Seitenschenkels 12c drehbar gelagert, wobei sowohl der zylindrische Ansatz 14 wie auch der Zylinderstummel 17 über den Außendurchmesser der Seitenverstellschraube 11 hinaus vorstehen und die sich in axialer Richtung bis über die Innenseiten der Seitenschenkel 12a und 12b hinaus erstrecken. Dadurch bilden der zylindrische Ansatz 14 und der Zylinderstummel 17 Lagerteile, deren einander zugewandten Stirnflächen die Begrenzungsebenen für die Verschiebung des Höhenverstellexzenters 10 bilden.

Das vordere, offene Ende des Gabelstückes 12 ist durch einen Stift 20 formschlüssig beabstandet, wobei der Stift 20 als Widerlager von einem Arretierhaken der Arretiereinheit 7 hintergriffen wird.

Wie die Zeichnungen weiterhin deutlich zeigen, ist der Höhenverstellexzenter 10 in etwa spulenförmig ausgebildet und umfasst zwei Stirnflansche 10a und 10b sowie einen dazwischen liegenden, im Querschnitt kreisförmigen Kern 10c, dessen Mittelpunkt gegenüber dem Mittelpunkt der Gewindebohrung 13 exzentrisch versetzt ist.

Die Außenabmessung zwischen beiden Stirnflanschen 10a und 10b ist deutlich kleiner als das Innenmaß des Gabelstückes 12.

Einer der seitlichen Stirnflansche 10b des Höhenverstellexzenters 10 ist mit einer Außenverzahnung 10d ausgestattet. Wie aus Figur 6 ganz deutlich hervorgeht, ist am Tragteil 9 eine Biegefeder 21 verankert, welche mit einem angeformten Sicherungszahn 22 versehen ist, der je nach Drehstellung der Höhenverstelleinrichtung 10 in eine der Zahnlücken der Außenverzahnung 10d eingreift. Dadurch ist eine kraftschlüssige Fixierung der Höhenverstelleinrichtung 10 gegeben und das hiermit einhergehende Haltemoment.

Der Höhenverstellexzenter 10 kann gegenüber der Seitenverstellschraube 11 gedreht werden, wodurch über den exzentrisch angeordneten Kern 10c sich eine Höhenverstellung der Frontblende 3 ergibt, da der besagte exzentrisch angeordnete Kern 10c innerhalb der nicht weiter dargestellten Arretiereinheit 7 gemäß Figur 2 entsprechend abgestützt ist.

Die Verdrehung des Höhenverstellexzenters 10 kann auf einfache Art und Weise durch ein einfaches Werkzeug, beispielsweise einen KreuzschlitzSchraubendreher, erfolgen, der in entsprechende Werkzeugaufnahmen 23 des mit dem Bezugszeichen 10a versehenen Stirnflansches eingebracht sind. Diese Werkzeugaufnahmen 23 liegen im Bereich einer sektorförmigen Aussparung 24 des dem entsprechenden Stirnflansch 10a gegenüberliegenden Seitenschenkels 12b des Gabelstückes 12.

Eine Seitenverstellung der Frontblende 3 kann dadurch herbeigeführt werden, dass die Seitenverstellschraube 11 betätigt wird. Zu diesem Zweck ist der Kopf 15 der Seitenverstellschraube 11 mit einem Kreuzschlitz 25 versehen, wie Figur 5 sehr deutlich zeigt. Eine Betätigung der Seitenverstellschraube 11 führt nun zu einer seitlichen Verschiebung des Höhenverstellexzenters 10 innerhalb der Grenzen zwischen den einander zugewandten Stirnflächen der Lagerteile 14, 17 gegeben sind. Die Figuren 7a - 7c zeigen den möglichen Verstellspielraum für den Höhenverstellexzenter 10 in Längsrichtung der Seitenverstellschraube 11. Bei mit der Arretiereinheit 7 gemäß Figur 2 gekoppelter Trageinrichtung 6 liegt zwischen den beiden Stirnflanschen 10a und 10b ein geschlitzter Wandungsbereich der Arretiereinheit 7, dessen Dicke praktisch der Breite des zwischen den beiden Stirnflanschen 10a und 10b gebildeten Schlitzes entspricht. Somit führt eine seitliche Verschiebung der Höhenverstelleinrichtung 10 nun zu einer Seitenverstellung der Frontblende 3.

Durch die beschriebene Konstruktion können auf einfache Art und Weise Höhenverstellungen wie auch Seitenverstellungen einer Frontblende 3 bewirkt werden, wobei die hierfür ausgebildete Trageinrichtung 6 sich durch eine besonders kompakte Bauweise auszeichnet deshalb, weil die Mittel für die Höhenverstellung (Höhenverstellexzenter 10) wie auch für die Seitenverstellung (Seitenverstellschraube 11 in Verbindung mit dem Höhenverstellexzenter 10) innerhalb des Querschnittes des Höhenverstellexzenters 10 angeordnet sind und somit äußerst platzsparend in der Trageinrichtung 6 untergebracht sind.

### Bezugszeichenliste

- 1: Möbel
- 2: Schubkasten
- 3: Frontblende
- 4: Seitenzarge
- 5: Verbindungsbeschlag
- 6: Trageinrichtung
- 7: Arretiereinheit
- 8: Einschlagdübel
- 9: Trägerteil
- 10: Höhenverstellexzenter
- 10a: Stirnflansch
- 10b: Stirnflansch
- 10c: Kern
- 10d: Außenverzahnung
- 11: Seitenverstellschraube
- 12: Gabelstück
- 12a: Mittelsteg
- 12b: Seitenschenkel
- 12c: Seitenschenkel
- 13: Gewindebohrung
- 14: Ansatz
- 15: Kopf
- 16: Bohrung
- 17: Zylinderstummel
- 18: Anlaufflansch
- 19: Bohrung
- 20: Stift
- 21: Biegefeder
- 22: Sicherungszahn
- 23: Werkzeugaufnahme
- 24: Aussparung
- 25: Kreuzschlitz
- 30: Achse

## Patentansprüche

1. Trageinrichtung (6) zur Festlegung einer Frontblende (3) an den Seitenzargen (4) eines Schubkastens (2), wobei die Trageinrichtung (6) mit einem Höhenverstellexzenter (10) und einer Seitenverstellschraube (11) zur Justierung der Frontblende (3) ausgestattet ist, wodurch die Seitenverstellschraube (11) innerhalb des Querschnittes des Höhenverstellexzenters (10) parallel zur Drehachse (30) des Höhenverstellexzenters (10) innerhalb der Trageinrichtung (6) angeordnet ist, **dadurch gekennzeichnet, dass** der Höhenverstellexzenter (10) etwa spulenförmig mit zwei Stirnflanschen (10a, 10b) und einem dazwischen und exzentrisch hierzu liegenden Kern (10c) ausgebildet ist und mit einer Gewindebohrung (13) versehen ist, welche von der Seitenverstellschraube (11) durchtreten ist.

2. Trageinrichtung nach Anspruch 1, **dadurch gekennzeichnet, dass** der Höhenverstellexzenter (10) auf der Seitenverstellschraube (11) und mit deren Gewinde in Eingriff stehend gelagert ist.

3. Trageinrichtung nach einem der vorhergehenden Ansprüche, **dadurch gekennzeichnet, dass** einer der Stirnflansche (10b) mit einer Außenverzahnung (10d) versehen ist und dass an der Trageinrichtung (6) eine Biegefeder (21) verankert ist, welche mit einem in eine Zahnlücke der Außenverzahnung (10d) eingreifenden Sicherungszahn (22) versehen ist.

4. Trageinrichtung nach einem der vorhergehenden Ansprüche, **dadurch gekennzeichnet, dass** einer der Stirnflansche (10a, 10b), vorzugsweise der dem außenverzahnten Stirnflansch (10b) gegenüberliegende Stirnflansch (10a), mit vorzugsweise über konzentrisch zur Gewindebohrung (13) verlaufenden Teilkreisbereiche hinweg mit Werkzeugaufnahmen (23) versehen ist.

5. Trageinrichtung nach Anspruch 4, **dadurch gekennzeichnet, dass** die Werkzeugaufnahmen (23) als kreuzschlitzartige Aussparungen ausgebildet sind.

6. Trageinrichtung nach einem der vorhergehenden Ansprüche, **dadurch gekennzeichnet, dass** die Seitenverstellschraube (11) mit einem einen Kreuzschlitz (25) aufweisenden Kopf (15) versehen ist.

7. Trageinrichtung nach einem der vorhergehenden Ansprüche, **dadurch gekennzeichnet, dass** die Trageinrichtung (6) ein Gabelstück (12) aufweist, an dessen Mittelsteg (12a) ein an einer Frontblende festlegbares Tragteil (9) anliegt oder mit dem Mittelsteg (12a) verbunden ist und zwischen dessen Seitenschenkeln (12b und 12c) die Höhenverstelleinrichtung (10) und die Seitenverstellschraube (11) montiert sind.

8. Trageinrichtung nach Anspruch 7, **dadurch gekennzeichnet, dass** das vordere, freie Ende des Gabelstückes (12) durch einen Stift (20) formschlüssig beabstandet ist und der Stift (20) als Widerlager für einen Arretierhaken der Arretiereinheit (7) ausgebildet ist.

9. Trageinrichtung nach einem der vorhergehenden Ansprüche 7 oder 8, **dadurch gekennzeichnet, dass** die Werkzeugaufnahmen (23) des Stirnflansches (10) im Bereich einer sektorförmigen Aussparung (24) eines Seitenschenkels (12b) des Gabelstückes (12) liegen.

10. Trageinrichtung nach einem der vorhergehenden Ansprüche 7 bis 9, **dadurch gekennzeichnet, dass** die Seitenverstellschraube (11) einerseits über einen zylindrischen Ansatz (14) unterhalb des Kopfes (15) und andererseits über einen Zylinderstummel (17) eines Anlaufflansches in den Seitenschenkeln (12b, 12c) des Gabelstückes (12) drehbar gelagert ist, wobei der zylindrische Ansatz (14) und der Zylinderstummel (17) jeweils über den Außendurchmesser der Seitenverstellschraube (11) hinaus vorstehen und sich in axialer Richtung bis über die Innenseiten der Seitenschenkel (12a, 12b) hinaus erstrecken, so dass durch den Ansatz (14) und den Zylinderstummel (17) Lagerteile gebildet sind, deren einander zugewandten Stirnflächen die Begrenzungsebenen für die Verschiebung des Höhenverstellexzenters (10) bilden.

## Claims

1. A support device (6) for fixing a front panel (3) to the lateral frames (4) of a drawer (2), with the support device (6) being equipped with a height adjusting eccentric (10) and a lateral adjusting screw (11) for adjusting the front panel (3), whereby the lateral adjusting screw (11) is disposed within the cross-section of the height adjusting eccentric (10) in a parallel manner to the rotational axis (30) of the height adjusting eccentric (10) within the support device (6), **characterized in that** the height adjusting eccentric (10) is arranged in an approximately coil-like manner with two front flanges (10a, 10b) and an interposed core (10c) arranged eccentrically in relation thereto, and is provided with a threaded borehole (13) which is penetrated by the lateral adjusting screw (11).

2. A support device according to claim 1, **characterized in that** the height adjusting eccentric (10) is mounted on the lateral adjusting screw (11) and in engagement with its thread.

3. A support device according to one of the preceding claims, **characterized in that** one of the front flanges (10b) is provided with an external gearing (10d) and that a spiral spring (21) is anchored on the support device (6) which is provided with a securing tooth (22) engaging in a tooth gap of the external gearing (10d).

4. A support device according to one of the preceding claims, **characterized in that** one of the front flanges (10a, 10b), preferably the front flange (10a) opposite of the front flange (10b) with the external gearing, is provided over graduated circle regions extending concentrically to the threaded borehole (13) with tool receivers (23).

5. A support device according to claim 4, **characterized in that** the tool receivers (23) are arranged as recesses shaped in the manner of cross recesses.

6. A support device according to one of the preceding claims, **characterized in that** the lateral adjusting screw (11) is provided with a head (15) having a cross recess (25).

7. A support device according to one of the preceding claims, **characterized in that** the support device (6) comprises a fork piece (12), on the central web (12a) of which there rests a support part (9) which can be fixed to the front panel or is connected to the central web (12a), and between whose lateral legs (12b and 12c) the height adjusting device (10) and the lateral adjusting screw (11) are mounted.

8. A support device according to claim 7, **characterized in that** the front free end of the fork piece (12) is spaced in an interlocking manner by a pin (20), and the pin (20) is arranged as an abutment for a retaining hook of the locking unit (7).

9. A support device according to one of the preceding claims 7 or 8, **characterized in that** the tool receivers (23) of the front flange (10) are disposed in the region of a sector-shaped recess (24) of a lateral leg (12b) of the fork piece (12).

10. A support device according to one of the preceding claims 7 to 9, **characterized in that** the lateral adjusting screw (11) is rotatably mounted in the lateral legs (12b, 12c) of the fork piece (12) via a cylindrical projection (14) beneath the head (15) on the one hand and via a cylinder stub (17) of a run-up flange on the other hand, wherein the cylindrical projection (14) and the cylinder stub (17) respectively protrude beyond the outside diameter of the lateral adjusting screw (11) and extend in the axial direction up to and beyond the insides of the lateral legs (12a, 12b), so that bearing parts are formed by the projection (14) and the cylinder stub (17) whose mutually facing front sides form the boundary planes for the displacement of the height adjusting eccentric (10).

## Revendications

1. Dispositif de support (6) permettant de fixer un panneau avant (3) sur les éléments de châssis latéraux (4) d'un tiroir (2), ce dispositif de support (6) étant équipé d'un excentrique de réglage en hauteur (10) et d'une vis de réglage latéral (11) permettant d'ajuster le panneau avant (3), la vis de réglage latéral (11) étant située à la partie interne du dispositif de support (6), à la partie interne de la section transversale de l'excentrique de réglage en hauteur (10) parallèlement à l'axe de rotation (30) de cet excentrique de réglage en hauteur (10),
**caractérisée en ce que**
l'excentrique de réglage en hauteur (10) est réalisé essentiellement en forme de bobine avec deux collerettes frontales (10a, 10b) et un noyau (10c) situé entre celle-ci de manière excentrique, et est équipé d'un perçage fileté (13) qui est traversé par la vis de réglage latéral (11).

2. Dispositif de support conforme à la revendication 1,
**caractérisé en ce que**
l'excentrique de réglage en hauteur (10) est monté sur la vis de réglage latéral (11) et vient en prise avec le filetage de celle-ci.

3. Dispositif de support conforme à l'une des revendications précédentes,
**caractérisé en ce que**
l'une des collerettes frontales (10b) est équipée d'une denture externe (10d) et, sur le dispositif de support (6) est ancré un ressort de flexion (21) qui est équipé d'une dent de sécurité (22) venant en prise en un entredent de la denture externe (10d).

4. Dispositif de support conforme à l'une des revendications précédentes,
**caractérisé en ce que**
l'une des collerettes frontales (10a, 10b), de préférence la collerette frontale (10a) située à l'opposé de la collerette frontale ayant une denture externe (10b) est équipée de logements de réception d'outil (23) ayant des zones en forme de fraction de cercle s'étendant de préférence concentriquement au perçage fileté (13).

5. Dispositif de support conforme à la revendication 4,
**caractérisé en ce que**
les logements de réception d'outil (23) sont réalisés sous la forme d'évidements cruciformes.

6. Dispositif de support conforme à l'une des revendications précédentes,
**caractérisé en ce que**
la vis de réglage latéral (11) est équipée d'une tête (15) ayant une fente cruciforme (25).

7. Dispositif de support conforme à l'une des revendications précédentes,
**caractérisé en ce que**
ce dispositif de support (6) comporte une pièce en forme de fourche (12) sur la traverse médiane (12a) de laquelle une pièce de support (9) pouvant être fixée à un panneau avant s'applique, ou est liée à celle-ci, et entre les branches latérales (12b, 12c) de laquelle sont montés le dispositif de réglage en hauteur (10) et la vis de réglage latéral (11).

8. Dispositif de support conforme à la revendication 7,
**caractérisé en ce que**
l'extrémité avant libre de la pièce en forme de fourche (12) est écartée par une liaison par la forme, par une tige (20) et la tige (20) est réalisée sous la forme d'un aboutement pour un crochet d'arrêt d'une unité d'arrêt (7).

9. Dispositif de support conforme à l'une des revendications précédentes 7 et 8,
**caractérisé en ce que**
les logements de réception d'outils (23) de la collerette latérale (10) s'appliquent dans la zone d'un évidement en forme de secteur (24) d'une branche latérale (12b) de la pièce en forme de fourche (12).

10. Dispositif de support conforme à l'une des revendications précédentes 7 à 9,
**caractérisé en ce que**
la vis de réglage latéral (11) est montée mobile en rotation dans les branches latérales (12b, 12c) de la pièce en forme de fourche (12), d'une part par l'intermédiaire d'un épaulement cylindrique (14) situé au-dessous de sa tête (15) et d'autre part par l'intermédiaire d'un tronçon de cylindre (17) d'une collerette d'entrée, et l'épaulement cylindrique (14) et le tronçon de cylindre (17) dépassent respectivement du diamètre externe de la vis de réglage latéral (11) et s'étendent en direction axiale au-delà des faces internes des branches latérales (12a, 12b) de sorte que l'épaulement (14) et le tronçon de cylindre (17) forment des parties de palier dont les faces frontales tournées l'une vers l'autre forment les plans de limitation du coulissement de l'excentrique de réglage en hauteur (10).
